# EUROPÄISCHE PATENTSCHRIFT

(11) **EP 2 219 981 B1**
(45) Veröffentlichungstag und Bekanntmachung des Hinweises auf die Patenterteilung: **31.08.2011**
(21) Anmeldenummer: 08852870.8
(22) Anmeldetag: 18.11.2008
(51) Int. Cl.: B65H 29/04

(54) **FÖRDERSYSTEM UND VERFAHREN ZUM FÖRDERN VON FLÄCHIGEN PRODUKTEN**
CONVEYOR SYSTEM AND METHOD FOR CONVEYING PLANAR PRODUCTS
SYSTÈME DE TRANSPORT ET PROCÉDÉ POUR TRANSPORTER DES PRODUITS PLANS

(30) Priorität: 22.11.2007 CH 18062007
(43) Veröffentlichungstag der Anmeldung: 25.08.2010
(73) Patentinhaber: Ferag AG, 8340 Hinwil (CH)
(72) Erfinder: FENILE, Roberto, CH-8623 Wetzikon (CH)
(74) Vertreter: Frei Patent Attorneys
(86) Internationale Anmeldenummer: PCT/CH2008/000488
(87) Internationale Veröffentlichungsnummer: WO 2009/065242

(56) Entgegenhaltungen:
- WO-A-98/03419
- WO-A-2007/062534
- DE-A1- 19 523 164
- US-A- 4 552 349

## Beschreibung

Die Erfindung liegt auf dem Gebiet der Fördertechnik, insbesondere dem Fördern von flächigen Produkten wie z.B. Druckereierzeugnissen. Sie betrifft ein Fördersystem sowie ein Verfahren zum Fördern von flächigen Produkten mit einem solchen Fördersystem nach den Ansprüchen 1 bzw. 12.

Bei der Verarbeitung von flächigen Produkten, insbesondere Druckereiprodukten, ist es regelmässig notwendig, die Produkte von einer Fördereinrichtung zu einer weiteren zu übergeben. Zur Überwindung grosser Förderstrecken oder für eine Vereinzelung zum Zwecke der Bearbeitung ist die weitere Fördereinrichtung häufig ein Greiferförderer, bei dem mehrere Greifer entlang einer geschlossenen Umlaufbahn bewegt werden. Eine solche Vorrichtung, bei der von einer Zufördereinrichtung in Form eines Bandförderers angelieferte Produkte an einen Greiferförderer übergeben werden, ist beispielsweise aus der EP-A 0557 680 oder CH 655 488 bekannt. Die in Schuppenformation ankommenden Produkte werden in einem Übernahmebereich einer gekrümmten oder geraden Greifer-Umlaufbahn einzeln von jeweils einem Greifer ergriffen. Dessen Greiferteile sind dazu von einer Offenstellung in eine Schliessstellung bewegbar und umgekehrt. Zur Steuerung dient eine stationäre Steuerkulisse (Öfinungs-/Schliesskulisse), die mit einem Steuerelement am Greifer, z.B. einer Steuerrolle oder einem Schieber, zusammenwirkt. Je nach Konstruktion des Greifers kann auch seine Orientierung mit Bezug auf die Umlaufbahn mittels einer Steuerkulisse eingestellt werden. Die Position entlang der Umlaufbahn, in der die Greifer geschlossen oder geöffnet werden, und gegebenenfalls die vom Greifer durchgeführte Orientierungsänderung ist durch die Form und Lage der entsprechenden Steuerkulisse vorgegeben. Bei bekannten Fördersystemen ist die Steuerkulisse stationär, so dass alle Greifer dieselbe Bewegung durchführen und somit an derselben Öffnungs- bzw. Schliessposition geöffnet bzw. geschlossen und/oder in gleicher Weise verschwenkt werden.

Die US 4,552,349 zeigt ein Fördersystem zum Fördern von Druckereiprodukten mit einem Greiferförderer, enthaltend einen Rundlauf mit umlaufenden Greifern. Das Fördersystem enthält ferner eine Zufördereinrichtung mit einem Förderband sowie einem an das Förderband anschliessenden Transfertisch. Die Druckereiprodukte werden in Schuppenformation auf dem Förderband gefördert, dem Transfertisch zugeführt und anschliessend synchron zum Takt des Greiferförderers auf dem Transfertisches zum Greiferförderer hin geschoben. Im Übergabebereich, am Kopfende des Stapels von Druckprodukten auf dem Transfertisch, wird jeweils ein einzelnes Druckereiprodukt in eine Tasche eines Greifers eingeführt und dem Greiferförderer übergeben. Eine Ausschleusvorrichtung ist nicht vorgesehen.

Bei der Verarbeitung von flächigen Produkten, insbesondere Druckereiprodukten, kann es vorkommen, dass sich fehlerhafte Produkte im Förderstrom befinden. Diese sollten zu einem möglichst frühen Zeitpunkt aus dem Förderstrom entfernt werden, um die weitere Bearbeitung und Förderung nicht zu stören. Dieses Problem tritt beispielsweise beim Umhüllen von Druckereiprodukten mit einer gemeinsamen Verpackungsfolie auf: Ist die Umhüllung oder Produktanzahl fehlerhaft, kann das Paket aus einzelnen Produkten beim nachfolgenden Transport mittels eines Greiferförderers auseinanderfallen. Ein solches Paket sollte daher möglichst im Anschluss an den fehlerhaften vorausgegangenen Schritt und vor dem Überführen der Produkte in den Greiferförderer aus dem Förderstrom ausgeschleust werden. Dies ist mit den bisher bekannten Fördersystemen nur möglich, indem die Zufördereinrichtung als Ganzes in eine Stellung geschaltet bewegt wird, in der die Greifer das Produkt nicht übernehmen können, z.B. indem sie nach Art einer Wippe aus dem Übernahmebereich herausgeschwenkt wird. Dies ist mechanisch aufwändig.

Der Erfindung liegt die Aufgabe zugrunde, ein verbessertes Fördersystem für flächige Produkte bereitzustellen, bei dem beim Übergang zwischen einer Zufördereinrichtung und einem Greiferförderer Produkte gezielt nicht übernommen werden können.

Die Aufgabe wird gelöst durch ein Fördersystem mit den Merkmalen von Anspruch 1 sowie durch ein Verfahren zum Fördern von flächigen Produkten mit einem solchen Fördersystem gemäss Anspruch 12. Vorteilhafte Weiterbildungen der Erfindung sind in den abhängigen Ansprüchen, der Beschreibung und den Zeichnungen angegeben.

Das erfindungsgemässe Fördersystem für flächige Produkte, insbesondere Druckereiprodukte, umfasst eine Zufördereinrichtung sowie einen Greiferförderer. Die Zufördereinrichtung kann beispielsweise ein Bandförderer sein, auf dessen Förderband die Produkte einzeln oder in einer Schuppenformation aufliegen. Dieser kann sich beispielsweise am Ausgang einer Folierstrasse befinden, wobei die geförderten Produkte dann beispielsweise mit Folie umhüllte Druckereiprodukte sind. Der Greiferförderer hat in an sich bekannter Weise eine Mehrzahl von Greifern, die entlang einer geschlossenen Umlaufbahn bewegt werden. Die Greifer haben jeweils zwei relativ zueinander verschwenkbare Greiferteile, die eine Offenstellung und eine Schliessstellung sowie gegebenenfalls Zwischenstellungen einnehmen können. Die Stellung der Greiferteile und/oder ihre Orientierung mit Bezug auf die Umlaufbahn wird in Abhängigkeit von der Position des Greifers entlang der Umlaufbahn mittels wenigstens einer Steuervorrichtung eingestellt. Diese umfasst wenigstens eine Steuerkulisse, die zumindest über einen Teilbereich der Umlaufbahn mit den Greifern zusammenwirkt. Diese Steuerkulisse ist beispielsweise eine stationäre Schliesskulisse oder ein Auslöse- bzw. Öffnungselement oder eine Kulisse, mit der ein Verschwenken eines oder beider Greiferteile relativ zur Umlaufbahn realisiert wird. Zum Übernehmen eines Produkts von der Zufördereinrichtung sind die Greifer durch die Steuervorrichtung in einem Übernahmebereich der Umlaufbahn so gesteuert, dass die Greiferteile von der Offenstellung in die Schliessstellung überführbar- sind. So kann ein Produkt aufgenommen, festgehalten und im gehaltenen Zustand weitergefördert werden. Erfindungsgemäss sind die Greifer durch die Steuervorrichtung derart steuerbar, dass wahlweise einzelne Greifer durch den Übernahmebereich bewegbar sind, ohne ein Produkt von der Zufördereinrichtung zum weiteren Transport aufzunehmen. Dies kann auf verschiedene Weise realisiert werden, z.B. durch einzelne oder Kombination der folgenden Massnahmen: Nicht-Öffnen einzelner Greifer vor dem bzw. im Übernahmebereich oder Verschieben der Schliessposition, so dass Produkte vom geschlossenen Greifer nicht aufgenommen werden können; Verschwenken einzelner Greifer relativ zur Umlaufbahn vor/im Übernahmebereich, so dass Produkte nicht in den Greifer eingeführt werden; Offenhalten einzelner Greifer im Übernahmebereich, so dass das Produkt zwar eingeführt, aber nicht ergriffen wird und wieder hinausfällt. Die Steuervorrichtung umfasst wenigstens eine ansteuerbare Steuerkulisse mit wenigstens einem beweglichen Element, z.B. einer beweglichen Führungsfläche oder einer schaltbaren Weiche; vorzugsweise umfasst sie bewegliche Öffnungs- und/oder Schliesskulissen und/oder bewegliche Kulissen zur Lage-/Orientierungsveränderung der Greifer. Diese können allein oder auch in Kombination mit stationären Kulissen eingesetzt werden. Die Führungsflächen der beweglichen Kulissen können beispielsweise unterschiedliche Lagen im Raum einnehmen und, je nach Lage, als mit dem Greifer zusammenwirkende aktive Führungsfläche fungieren oder keinen Einfluss auf die Greifer haben. Hierdurch kann eine Veränderung des Bewegungsablaufes einzelner Greifer realisiert werden. Zur Ansteuerung der beweglichen Kulissen dient vorzugsweise eine Steuereinheit.

Unter Übernahmebereich wird derjenige Teil der Umlaufbahn der Greifer verstanden, in dem die Greifer grundsätzlich mit den durch die Zufördereinrichtung geförderten Produkten zusammenwirken können, um diese zu ergreifen. Unter Produkt ist jeweils eine zu fördernde Einheit zu verstehen; ein Produkt kann aus mehreren Unterprodukten bestehen. Die Produkte können auch Teilprodukte, eingesteckte oder gesammelte Produkte sein; sie können einzeln vorliegen oder als (Teil-)Stapel; sie können foliert oder unfoliert sein. Beispielsweise handelt es sich um mit Folie umhüllte Druckereiprodukte. Auszusondern sind in diesem Beispiel Produkte, bei denen die Umhüllung fehlerhaft oder nicht vorhanden ist oder bei denen Teil-/Unterprodukte fehlen.

Das erfindungsgemässe Verfahren umfasst folgende Schritte: Fördern der Produkte mit der Zufördereinrichtung; Ergreifen und Weiterfördern der Produkte durch die Greifer des Greiferförderers, indem die Greiferteile im Übernahmebereich von der Offenstellung in die Schliessstellung gebracht werden; und Steuern der Offen- bzw. Schliessstellung und/oder Orientierung der Greifer derart, dass wahlweise einzelne Greifer durch den Übernahmebereich bewegt werden, ohne ein Produkt von der Zufördereinrichtung aufzunehmen.

Das erfindungsgemässe Fördersystem und das entsprechende Förderverfahren haben den Vorteil, dass einzelne Produkte bereits bei der Übernahme der Produkte aus dem Förderstrom durch den Greiferförderer gezielt nicht aufgenommen und somit nicht weitergefördert werden. Sie werden daher im Übergangsbereich zwischen Zufördereinrichtung und Greiferförderer mittels Nicht-Ergreifen ausgesondert. Sie fallen dabei beispielsweise aufgrund der Schwerkraft nach unten und können entsorgt werden. Bevorzugt werden sie dabei zusätzlich durch die Greifer aktiv nach unten abgelenkt. Dadurch wird die Gefahr minimiert, dass Produktteile unkontrolliert in den weiteren Förderweg gelangen und dort zu Störungen führen.

Zur Einstellung der Stellung der Greiferteile relativ zueinander und/oder dessen Orientierung haben die Greifer vorzugsweise Steuerelemente, die mit wenigstens einer Führungsfläche der Steuerkulisse der Steuervorrichtung zusammenwirken. An sich ist jeder Greifertyp für den Einsatz gemäss der Erfindung verwendbar, sofern die Steuerkulisse entsprechend angepasst ist.

Vorzugsweise sind die Greifer als Ganzes relativ zur Umlaufbahn verschwenkbar. Bevorzugt sind die Schwenkposition (Orientierung des Greifermauls in Bezug auf die Umlaufbahn) und die Stellung der beiden Greiferteile relativ zueinander (Öffnungszustand des Greifermauls) unabhängig voneinander einstellbar. Damit kann beispielsweise das Nicht-Aufnehmen bzw. Abweisen eines Produkts durch Wegschwenken des Greifers realisiert werden. Das Verändern der Orientierung kann weitgehend kraftfrei realisiert werden und hat damit den Vorteil, dass die entsprechende Kulisse leicht und konstruktiv einfach ausgeführt werden kann und geringem Verschleiss unterliegt. Dies ermöglicht ausserdem schnelle Schaltvorgänge.

Die Greifer können beispielsweise wie in der EP-A 0 600 183, EP-A 0557 680 oder WO 2007/115421 beschrieben ausgebildet sein, auf die hier Bezug genommen wird. Diese Greifer haben zwei Steuerelemente in Form von Steuerrollen. Eine Steuerkulisse (Öffnungs- und/oder Schliesskulisse) wirkt mit einer der Steuerrollen zusammen und steuert auf diese Weise die Bewegung eines der Greiferteile, so dass hierdurch damit die Offen- bzw. Schliessstellung bzw. allgemein der Öffnungszustand des Greifermauls bestimmt ist. Eine weitere Steuerkulisse (Positionierkulisse) wirkt mit einer zweiten Steuerrolle zusammen, und legt dadurch die Orientierung des zweiten Greiferteils und damit des gesamten Greifers unabhängig von seinem Öffnungszustand im Raum fest. Schwenkposition und der Öffnungszustand des Greifermauls sind unabhängig voneinander einstellbar.

Die Greiferteile gemäss EP-A 0 600 183, EP-A 0557 680 oder WO 2007/115421 sind in der Offenstellung vorgespannt und im geschlossenen Zustand durch einen Verriegelungsmechanismus verriegelt. Der Greifer kann durch Lösen der Verriegelung mittels eines auf den Verriegelungsmechanismus einwirkenden Auslöseelements (Öffnungselements) geöffnet werden.

Die Öffnungs- und/oder Schliessposition der Greifer entlang der Umlaufbahn sowie ihre Orientierung bzw. Orientierungsänderung ist durch die Form der Steuerkulisse(n) bzw. durch die Form von deren Führungsfläche(n), die mit dem Steuerelement/den Steuerelementen zusammenwirkt/zusammenwirken, vorgegeben. Unter Steuerkulisse wird vorliegend auch das oben erwähnte Auslöseelement gefasst.

Um ein Produkt abzuweisen, wird die Führungsfläche und die damit verbundene Schliessposition beispielsweise so verändert, dass die Schliessposition in Bewegungsrichtung vor dem Übernahmebereich bzw. vor der zur Produktaufnahme verwendeten normalen Schliessposition liegt; es kann auch ausreichen, dass nur ein Greiferteil weggeschwenkt wird, ohne den Greifer vollständig zu schliessen. Alternativ wird der Greifer im und vor dem Übernahmebereich gar nicht geschlossen und/oder im geschlossenen Zustand durch den Übernahmebereich bewegt und/oder als Ganzes im offenen oder geschlossenen Zustand so verschwenkt, dass keine Produktaufnahme möglich ist. Eine weitere Alternative ist das Wegschwenken des Greifers oder eines Greiferteiles ohne Verschieben der Schliessposition, so dass der Greifer aufgrund der veränderten Orientierung kein Produkt mehr aufnehmen kann.

In einer bevorzugten Weiterbildung der Erfindung kann die Lage der Führungsfläche(n) der Steuerkulisse(n) in Bezug auf die Umlaufbahn durch eine Steuereinheit gesteuert verändert werden. Hierdurch kann der Ablauf des Öffnungs- bzw. Schliessvorgangs und/oder der Orientierung so angepasst werden; dass ein bestimmtes Produkt nicht aufgenommen wird. Wenigstens eine Steuerkulisse ist dazu beispielsweise mit Bezug auf die Umlaufbahn zumindest in einem Teilbereich der Umlaufbahn verschiebbar oder verschwenkbar. Die Steuerkulisse kann auch nur in einem sehr kleinen Teilbereich der Umlaufbahn auf den Greifer einwirken, um einen sehr kurzen Öffnungs- bzw. Schliessvorgang zu erreichen. Dieser kann dadurch unterstützt werden, dass der Greifer wie in EP 0 600 183, EP-A 0557 680 oder WO 2007/115421 in der Offen- oder Schliessstellung vorgespannt ist.

In einer anderen Weiterbildung der Erfindung sind zwei oder mehr alternative Führungsflächen der Steuerkulisse(n) vorhanden. Sind diese stationär, so kann zwischen diesen beispielsweise mittels einer Weiche umgeschaltet werden. Je nach Weichenstellung laufen die Steuerelemente der Greifer wahlweise entweder entlang der einen oder der anderen Führungsfläche. Alternativ kann eine stationäre und eine bewegliche Steuerkulisse vorhanden sein, deren Führungsflächen je nach Stellung der beweglichen Steuerkulisse alternativ als aktive Führungsfläche wirken und den Bewegungsablauf bestimmen. Die Greiferteile durchlaufen daher in beiden Fällen das Bewegungsmuster, das durch die Form der aktiven Führungsfläche vorgegeben ist, z.B. Produktaufnahme oder Wegschwenken vor der Aufnahmeposition, normaler bzw. vorgezogener Schliessvorgang. Bei beiden Varianten lassen sich sehr kurze Reaktionszeiten erzielen, die insbesondere ein Einwirken auf nur einzelne Greifer ermöglichen. Ein individuelles Umschalten und damit Ansteuern einzelner Greifer ist dadurch auch bei hohen Fördergeschwindigkeiten möglich. Beide Variante lassen auch zu, dass keine schweren Teile bewegt werden müssen, z.B. nur die Weiche oder nur eine die Orientierung eines der Greiferteile oder des ganzen Greifers (weitgehend kraftfrei) ändernde Kulisse.

Eine Weiche, die hierbei eingesetzt werden kann, ist beispielsweise in der nicht vorveröffentlichten Schweizer Patentanmeldung Nr. 1888/06 beschrieben. Andere Weichen sind ebenfalls einsetzbar.

Zum Erfasssen eines auszusondernden Produkts wird vorzugsweise ein Steuersignal aus einer vorgeschalteten Förder- oder Maschinenkomponente verwendet, das eine Fehlfunktion meldet. Alternativ oder zusätzlich kann eine Detektionseinrichtung vorhanden sein, insbesondere ein optischer Sensor, die sich in Förderrichtung der Zufördereinrichtung vor dem Greiferförderer befindet. In beiden Fällen wird ein Steuersignal an die Steuereinheit übermittelt, das das Vorhandensein eines nicht aufzunehmenden Produkts im Förderstrom anzeigt.

Vorzugsweise ist der Greiferförderer so angeordnet, dass sich sein Übernahmebereich wenigstens teilweise der Zufördereinrichtung befindet. Die Greifer nähern sich bei der Bewegung entlang der Umlaufbahn von oben an die Zufördereinrichtung an. Nicht aufgenommene Produkte können so einfach schwerkraftunterstützt nach unten abgeführt werden, ohne die Bewegung der Greifer zu stören. Die Zufördereinrichtung endet dazu beispielsweise neben oder unterhalb des Greiferförderers.

In einer vorteilhaften Weiterbildung kann der Greifer eine Doppelfunktion erfüllen: Er dient einerseits zum Aufnehmen von weiterzufördernden Produkten und andererseits - durch entsprechende Bewegung der Greiferteile - zum aktiven Ablenken von nicht aufzunehmenden Produkten. Die Produktaufnahme sowie das aktive Abweisen wird unten mit Bezug auf die Zeichnungen näher erläutert.

Beispiele der Erfindung sind in den Zeichnungen dargestellt und nachfolgend beschrieben. Es zeigen rein schematisch:
Fig. 1 und 2 die Produktübernahme sowie das Ausschleusen einzelner Produkte gemäss dem Stand der Technik;
Fig. 3 eine Detailansicht eines Greifers zur Darstellung des Öffnungsmechanismus;
Fig. 4 eine erfindungsgemässe Vorrichtung mit einer stationären und einer verschwenkbaren Steuerkulisse zur Realisierung zweier unterschiedlicher Schliesspositionen;
Fig. 5 eine Detailansicht der Steuerkulissen aus Fig. 4 und des dazugehörigen Steuerelements am Greifer;
Fig. 6 eine erfindungsgemässe Vorrichtung mit einem vor einer stationären Steuerkulisse angeordneten steuerbaren Auslöseelement;
Fig. 7 eine erfindungsgemässe Vorrichtung mit einer auf einen der Greiferteile wirkenden verschwenkbaren Steuerkulisse;
Fig. 8 eine Detailansicht der Vorrichtung aus Fig. 1 oder 6 bei der Aufnahme von Produkten aus einem Schuppenstrom.
Fig. 1a+b zeigen ein Fördersystem mit einem Greiferförderer 10 und einer Zufördereinrichtung 50 gemäss dem Stand der Technik in zwei verschiedenen Momentaufnahmen bei der Übernahme von Produkten 60. Die vorliegende Erfindung baut auf einem solchen Fördersystem auf, weshalb dieses nachfolgend beschrieben wird.

Eine Mehrzahl von Greifern 12 wird entlang einer geschlossenen Umlaufbahn U bewegt, die hier zwei im Wesentlichen vertikal verlaufende gerade Teilstücke und kreisbogenförmige Verbindungsstücke dazwischen umfasst. Die Umlaufbahn ist beispielsweise durch die Bahn des hier nicht näher dargestellten Antriebsorgans für die Greifer 12 vorgegeben. Die Greifer 12 werden vorliegend im Gegenuhrzeigersinn von oben nach unten - zur Zufördereinrichtung 50 hin - und dann wieder nach oben bewegt.

Die Zufördereinrichtung 50 befindet sich links unterhalb des Greiferförderers 10. Es handelt sich um einen Bandförderer mit einem Förderband 52, das so orientiert ist, dass die darauf angelieferten Produkte 60 in den Einflussbereich der Greifer 12 gebracht werden. Vorliegend ist das Förderband 52 dazu leicht schräg gestellt und endet vor dem Raumbereich, den die Greifer 12 bei ihrer Bewegung entlang der Umlaufbahn U überstreichen.

Die Greifer 12 sind mittels eines Tragelements 18 mit dem Antriebsorgan als Ganzes schwenkbar verbunden. Ausserdem umfassen die Greifer 12 zwei relativ zueinander verschwenkbare Greiferteile 14, 16, die eine Offenstellung und eine Schliessstellung sowie ggfs. auch Zwischenstellungen einnehmen können. Zur Einstellung der Schwenkposition des ganzen Greifers 12 relativ zur Umlaufbahn U sowie zur Einstellung der Lage der Greiferteile 14, 16 relativ zueinander dienen Steuerelemente 20, 22 - hier Steuerrollen - am Greifer 12, die mit stationären Steuerkulissen 30, 40 zusammenwirken.

Die Steuerkulisse 40 verläuft im linken Teil der Umlaufbahn U im Wesentlichen parallel zu dieser. Sie wirkt mit einem der Steuerelemente zusammen, nämlich mit der nachlaufenden Steuerrolle 20, die dem in Förderrichtung hinteren Greiferteil 14 zugeordnet ist. Durch die Steuerkulisse 40 wird zusammen mit dem Steuerelement 20 die Orientierung des gesamten Greifers bzw. des nachlaufenden Greiferteils 16 relativ zur Umlaufbahn U eingestellt. Vorliegend ist die Orientierung so gewählt, dass der nachlaufende Greiferteil 16 etwa senkrecht zur Umlaufbahn verläuft und das Greifermaul damit im offenen Zustand im Wesentlichen senkrecht zur Umlaufbahn orientiert ist. Da die Steuerkulisse 40 im rechten Teil der Umlaufbahn U fehlt, hängen die Greifer 12 aufgrund der Schwerkraft oder ihrer Öffnungsfeder vom Tragelement 18 nach unten.

Die weitere Steuerkulisse 30 dient zum Schliessen der offenen Greifer. Sie wirkt im unteren Teil der Umlaufbahn U mit dem zweiten Steuerelement zusammen, nämlich der vorlaufenden Steuerrolle 22, die dem in Förderrichtung vorderen Greiferteil 14 zugeordnet ist. Die Führtingsfläche 32 ist dazu mit Bezug auf die Umlaufbahn nach aussen gewölbt geformt. Damit drückt sie die Steuerrolle 22 bei der Greiferbewegung entlang der Umlaufbahn U in Bezug auf die Umlaufbahn nach aussen. Hierdurch wird der vordere Greiferteil 14 zum hinteren Greiferteil 16 bewegt und der Greifer 12 geschlossen. Der vordere Greiferteil 14 kann bis kurz vor Erreichen des eigentlichen Schliesszustands weitgehend kraftfrei verschwenkt werden; erst zum endgültigen Schliessen und Verriegeln ist eine Kraft notwendig, die von der Schliesskulisse 30 ausgeübt wird.

Wie in Fig. 3 näher dargestellt ist, enthält der Greifer 12 einen Verriegelungsmechanismus in Form eines Verrriegelungsbügels 24 und einer Rastnase 26, die jeweils mit einem der Greiferteile 14, 16 verbunden sind und im geschlossenen Zustand miteinander eine Schnappverbindung eingehen. Durch den Verriegelungsmechanismus bleibt der einmal geschlossene Greifer 12 geschlossen, ohne dass es einer kontinuierlich extern einwirkenden Kraft bzw. Steuerkulisse bedarf. Diese Schnappverbindung kann durch eine Steuerkulisse in Form eines Auslöseelements 28 gelöst werden, die z.B. in Fig. 2a+b oder 3 skizziert ist. Die Führungsfläche 29 des Auslöseelements 28 drückt auf den Verrriegelungsbügel 24, so dass er verschwenkt wird und sich von der Rastnase 26 löst. Aufgrund der Vorspannung nehmen die Greiferteile 14, 16 daraufhin die Offenstellung ein.

Das Auslöseelement 28 bzw. seine Führungsfläche 29 sind stationär angeordnet, so dass jeder vorbeiziehende Greifer 12 geöffnet wird. Um gezielt einzelne Greifer 12 zu öffnen, kann das Auslöseelement 28 auch gesteuert relativ (z.B. senkrecht) zur Umlaufbahn U verschiebbar sein, wie in Fig. 2a+b und im rechten Teil der Fig. 3 gezeigt ist, z.B. mittels eines geeigneten Antriebs (Hydraulik-/Pneumatikzylinder, Motor).
Fig. 1a+b zeigt das Schliessen aller offen ankommenden Greifer im Übernahmebereich A mittels der stationären Schliesskulisse 30. In Fig. 1a wurde das auf dem Förderband 52 zuvorderst liegende Produkt 60 bereits von einem Greifer 12 ergriffen; ein weiterer offener Greifer 12 nähert sich dem Übernahmebereich A. In Fig. 1b wurde das vorderste Produkt 60 bereits durch den Greifer vom Förderband 52 übernommen und weitergefördert. Das nachfolgende, nun auf dem Förderband zuvorderst angeordnete Produkt 60 wird so bewegt, dass es in das offene Greifermaul des nächsten Greifers 12 eingeführt wird. Alle Produkte 60, die vom Zufördereinrichtung 50 herbeigefördert werden, werden somit in die offenen Greifer 12 eingeführt und durch den Übergang in die Schliessstellung von diesen ergriffen. Das Schliessen der Greifer 12 erfolgt an einer ersten Schliessposition 34. Die Lage der ersten Schliessposition 34 mit Bezug auf die Umlaufbahn ist durch die Form der Schliesskulisse 30 bzw. ihrer Führungsfläche 32 vorgegeben. Zum Aussondern fehlerhafter Produkte 60 könnte die Zufördereinrichtung 50 als Ganzes nach Art einer Wippe verschwenkt werden.
Fig. 2a+b zeigt eine - ebenfalls bekannte - Variante der Vorrichtung aus Fig. 1a+b, bei der fehlerhafte Produkte nach der Aufnahme durch die Greifer wieder abgegeben werden. Hierzu ist in Bewegungsrichtung der Greifer 12 hinter der ersten Schliessposition 34 eine steuerbare Öffnungskulisse in Form eines Auslöseelements 28 vorhanden, dessen Führungsfläche 29 mit Bezug auf die Umlaufbahn U verschiebbar ist. Je nach Stellung der Führungsfläche 29 werden die Greifer 12 durch das Auslöseelement 28 entweder geöffnet oder nicht. Auf diese Weise können gezielt einzelne Greifer 12 nach der Aufnahme eines Produkts 60 wieder geöffnet werden, so dass die ergriffenen fehlerhaften Produkte 60 herausfallen. Diese werden dann mittels eines weiteren Förderers 70 abtransportiert. Dieses Verfahren ist bekannt, hat aber den Nachteil, dass zunächst alle Produkte 60 von Greifern 12 aufgenommen werden müssen. Bei fehlerhaften Produkten, insbesondere solchen aus mehreren Unterprodukten, kann es somit zu Störungen des Übernahme- und Transportvorgangs kommen, z.B. auch zu einem Stau aufgrund einer mechanischen Blockade des Förderwegs durch einzelne Produkte oder Unterprodukte.

Fig. 4a+b zeigt ein Beispiel der Erfindung, bei dem solche Probleme vermieden werden. Die Vorrichtung ist prinzipiell wie in Fig. 1a+b aufgebaut. Anstatt alle Produkte 60 aufzunehmen und dann einzelne wieder auszusondern, ist erfindungsgemäss bereits die Aufnahme von Produkten 60 durch den Greiferförderer 10 gezielt steuerbar. Damit werden wahlweise einzelne Produkte 60 nicht von Greifern 12 aufgenommen und durch diese weitergefördert. Im Folgenden wird nur auf die Unterschiede zu Fig. 1a+b eingegangen.

Im Bereich der stationären Steuerkulisse 30, die zur Steuerung des Schliessvorgangs dient, befindet sich vorliegend eine weitere Steuerkulisse 80. Diese hat eine Führungsfläche 82, die relativ zur Umlaufbahn U beweglich ist. Vorliegend ist die Führungsfläche 82 um eine senkrecht zur Umlaufbahn U verlaufende Achse 86 verschwenkbar, sie könnte aber auch in der Zeichnungsebene verschiebbar sein. Die beiden Endpositionen der Führungsfläche 82 sind in Fig. 4a bzw. Fig. 4b gezeigt.

Die Bewegung der Kulisse 80 erfolgt beispielsweise mittels eines Antriebselements 88, z.B. eines Hydraulik-/Pneumatikzylinder oder eines Motors, der von einer Steuereinheit 100 angesteuert wird. Die Steuereinheit 100 erhält ein Signal zum Abweisen eines Produkts 60 aus dem vorgelagerten Prozess oder von einer Detektionseinrichtung 110, die in Förderrichtung der Zufördereinrichtung 50 vor dem Greiferförderer 10 angeordnet ist.

In Fig. 4b befindet sich die Führungsfläche 82 mit Bezug auf das Steuerelement 22 vollständig hinter der Führungsfläche 32 der stationären Steuerkulisse 30. Damit ist nur die stationäre Führungsfläche 32 aktiv; die Steuerelemente 22 der Greifer 12 "spüren" nichts von der weiteren Steuerkulisse 80. Die Greifer 12 werden daher wie bei Fig. 1a an der oben erwähnten Schliessposition 34 geschlossen und nehmen somit Produkte 60 auf.

In Fig. 4a befindet sich die Führungsfläche 82 mit Bezug auf das Steuerelement 22 wenigstens bereichsweise vor der Führungsfläche 32 der stationären Steuerkulisse 30. Das Steuerelement 22 rollt daher nicht mehr an der Führungsfläche 32 der stationären Steuerkulisse 30 ab, sondern wenigstens bereichsweise an der Führungsfläche 82 der beweglichen Steuerkulisse 80. Die Form der resultierenden "effektiven" Führungsfläche ist anders als im Fall von Fig. 4a, wodurch ein anderer Bewegungsablauf erreicht werden kann. Vorliegend wird das vorlaufende Greiferteil 14 an einer weiteren Position 84 weggeschwenkt, ohne dass der Greifer 12 ganz geschlossen wird. Diese weitere Position 84 ist durch die Form der beweglichen Führungsfläche 82 vorgegeben. Diese Position 84 liegt in Bewegungsrichtung der Greifer 12 vor der oben erwähnten normalen Schliessposition 34. In diesem Fall ist das Greiferteil 14 daher so orientiert, dass der von ihm bzw. dem ganzen Greifer 12 überstrichene Raumbereich nicht mit der Bewegungsbahn der Produkte 60 überlappt. In der Position, in der er üblicherweise ein Produkt 60 aufnehmen würde, hat das Greifermaul die "falsche" Orientierung, und es erfolgt somit keine Produktaufnahme. Der Greifer 12 wird anschliessend an der normalen Schliessposition 34 geschlossen (hier befindet sich die bewegliche Kulisse 80 wieder hinter der stationären Kulisse 40), allerdings ohne ein Produkt 60 zu ergreifen.

Die bewegliche Kulisse 80 muss vor der normalen Aufnahme- und Schliessposition nur für eine kurzzeitige Orientierungsänderung des vorlaufenden Greiferteils 14 sorgen, so dass das Produkt am weitgehend geschlossenen Greifermaul vorbeigefördert wird. Dieser Effekt kann weitgehend kraftfrei erreicht werden, auch da die Greifer hier noch keine Last aufgenommen haben und kein vollständiges Schliessen und Einrasten erreicht werden muss. Die bewegliche Kulisse 80 kann daher einfach und leicht ausgestaltet sein. Sie muss nur über einen sehr kleinen Teil der Bewegungsbahn U über die stationäre Kulisse 30 hinausragen und auf die Greifer 12 einwirken. Hierdurch wird auch ein schnelles Umschalten möglich. Insgesamt kann mit minimalem Aufwand zwischen Produktaufnahme und Produktabweisen umgeschaltet werden.

Der Greifer 12 wird vorzugsweise so bewegt, dass sein vorlaufender Greiferteil 14 bei der Bewegung durch den Übernahmebereich A das nicht aufzunehmende Produkt 60, das bereits am Ende des Förderbandes 52 des Zurordereinrichtungs 50 angekommen ist und darüber hinausragt, nach unten ablenkt. Dieses Produkt 60 wird somit sicher zur weiteren Fördereinrichtung 70 geleitet und kann nicht in den Bereich zwischen zwei Greifern 12 gelangen. Die Ablenkung kann beispielsweise dadurch erreicht werden, dass der Greifer 12 bzw. das Greiferteil 14 nach Verlassen des Einflussbereichs der beweglichen Kulisse 80 in seine normale Position, die durch die stationäre Kulissen 30 bestimmt ist, zurückschnellt und dem Produkt dabei einen Impuls nach unten gibt.

Die bewegliche Steuerkulisse 80 bzw. ihre Führungsfläche 82 (soweit über die Führungsfläche 32 hinausragend) erstreckt sich in Umlaufrichtung gesehen über eine Länge, die kürzer sein kann als der Abstand zweier Greifer 12. Hierdurch ist es möglich, einzelne Greifer 12 zu beeinflussen.

Wenn das Abweisen einzelner Produkte 60 dadurch vorgenommen werden soll, dass die Schliessposition 34 der Greifer 12 geändert wird, kann auch die oben beschriebene Steuerkulisse 30, die zur Anpassung der Schliessposition dient, geschaltet (selbst beweglich) sein bzw. in der beschriebenen Weise mit einer beweglichen Steuerkulisse zusammenwirken.

In Fig. 5 ist näher dargestellt, wie der oben beschriebene Wechsel der aktiven Führungsfläche mechanisch realisiert werden kann. Die Steuerkulissen 30, 80 befinden sich in zwei verschiedenen Ebenen, die in oder parallel zur Ebene der Umlaufbahn U verlaufen. Die mit einem Greiferteil 14 verbundene Steuerrolle 22 hat eine Breite b, die grösser ist als die doppelte Breite b' der Führungsflächen 32, 82 - gemessen in einer Richtung senkrecht zu den erwähnten Ebenen. Vorliegend besteht die Steuerrolle 22 aus zwei starr miteinander verbundenen Teilrollen 22a, 22b, die um eine gemeinsame Achse beweglich sind; es kann aber auch eine andere Form gewählt sein. Die Teilrolle 22a wirkt mit der stationären Führungsfläche 32 zusammen, die Teilrolle 22b mit der beweglichen Führungsfläche 82. Je nach Stellung der beweglichen Steuerkulisse 80 befindet sich eine dieser Führungsflächen 32, 82 in unmittelbarer Nähe von der Steuerrolle 22 und wirkt somit als aktive Führungsfläche. Ihre Form bestimmt somit den zeitlichen Verlauf der Orientierung während der Greiferbewegung entlang der Umlaufbahn und entsprechend, ob die Greifer 12 vor der Schliessposition 34 in der normalen Orientierung vorliegen oder an der Position 84 zwecks Abweisen eines Produkts 60 verschwenkt werden.

Fig. 6a-c zeigen ein weiteres Beispiel für eine Vorrichtung mit einer steuerbaren Kulisse, hier eine steuerbare Öffnungskulisse (Auslöseelement 28), zum gezielten Abweisen einzelner Produkte 12 in drei Momentaufnahmen. Der grundsätzliche Aufbau ist ebenfalls wie in Fig. 1a+b. Abweichend davon werden alle Greifer 12 oberhalb des Übemahmebereichs A an einer hier nicht gezeigten Schliessposition geschlossen. Unmittelbar vor der oben beschriebenen Schliesskulisse 30 befindet sich die steuerbare Öffnungskulisse in Form eines Auslöseelements 28, das z.B. wie bereits mit Bezug auf Fig. 3 beschrieben ausgebildet ist. Durch dieses Auslöseelement 28 werden die geschlossen ankommenden Greifer 12 an einer ersten Öffnungsposition 90 zwecks Produktaufnahme wahlweise wieder entriegelt und somit geöffnet. Sie sind daher bereit zur Aufnahme eines Produktes 60 im Übernahmebereich A und werden, wie bereits beschrieben, durch die stationäre Schliesskulisse 30 unter Ergreifen eines Produkts 12 geschlossen (Fig. 6a+b). Wenn ein Produkt 60 gezielt abgewiesen werden soll, wird das Auslöseelement 28 nicht betätigt. Der entsprechende Greifer 12 bleibt daher geschlossen (Fig. 6b). Aufgrund der Verriegelung hat die Schliesskulisse 30 in diesem Fall keinen Einfluss auf die Stellung der beiden Greiferteile 14, 16 relativ zueinander, sondern beeinflusst höchstens die Lage des Greifers 12 im Raum. Der Greifer 12 wird daher geschlossen durch den Übernahmebereich A bewegt und kann kein Produkt 60 aufnehmen (Fig. 6c). Vorzugsweise wird der Greifer 12, wie bereits mit Bezug auf Fig. 4 beschrieben, so orientiert, dass abzuweisende Produkte 60 nach unten abgelenkt werden.

Diese Variante hat den Vorteil, dass lediglich ein Öffnungselement 28 sowie eine zusätzliche stationäre Schliesskulisse eingesetzt werden muss, die der stationären Schliesskulisse 30 im Übernahmebereich A vorgelagert ist.

Fig. 7a+b zeigt eine weitere auf Fig. 1a+b basierende Variante mit einer ausserhalb des eigentlichen Greiferförderers 10 angeordneten beweglichen Steuerkulisse 80' in zwei verschiedenen Momentaufnahmen. Die Steuerkulisse 80' umfasst eine Führungsfläche 82', die um eine senkrecht zur Zeichnungsebene verlaufende Achse zwischen zwei Endpositionen (in Fig. 6a mit durchgezogenen bzw. punktierten Linien gezeigt) verschwenkbar ist. Sie könnte auch verschiebbar statt verschwenkbar sein. In ihrer inaktiven Stellung in Fig. 6b berührt die bewegliche Steuerkulisse 80' die Greifer 12 nicht. Diese werden daher, wie oben mit Bezug auf Fig. 1a+b beschrieben, durch die stationäre Steuerkulisse 30 geschlossen.

In der aktiven Stellung in Fig. 6a gleitet der vorlaufende Greiferteil 14 entlang der Führungsfläche 82' und berührt diese. Da die Führungsfläche 82' nicht ausweicht, wird der Greiferteil 14 durch den Gegendruck der Führungsfläche 82' relativ zum restlichen Greifer 12 verschwenkt, so dass sich die ihm zugeordnete Steuerrolle 22 von der stationären Steuerkulisse 30 bzw. der Führungsfläche 32 abhebt. Der Greiferteil 14 wird somit verschwenkt. Hierdurch wird erreicht, dass sich die Bahn der Greiferspitze nicht mit der eines Produkts kreuzt und keine Übernahme stattfindet. Das Verschwenken geschieht wiederum weitgehend kraftfrei, da der Greifer 12 nicht verriegelt wird. Diese Bewegung ist unabhängig von der stationären Steuerkulisse 30 und findet in Umlaufrichtung vor der normalen Schliessposition 34 an einer weiteren Position 84 statt. Bei weiterer Bewegung des Greifers 12 endet der Einfluss der beweglichen Führungsfläche 82', und der Greifer nimmt wieder seine normale Lage ein, die durch die stationäre Kulisse 30 vorgegeben ist. Er wird somit an der normalen Schliessposition 34 geschlossen. Je nach Form der weiteren Kulisse 80' kann erreicht werden, dass der Greifer 12 in seine normale Position zurückschnellt und das abzuweisende Produkt in vorteilhafter Weise nach unten wegbiegt.

Die bewegliche Steuerkulisse 80' ist so gestaltet, insbesondere ist ihre Führungsfläche 82' bzw. derjenige Teil davon, der mit dem Greiferteil 14 zusammenwirken kann, so kurz, dass ein Umschalten zwischen zwei Greifern 12 und damit ein gezieltes Ansteuern einzelner Greifer 12 möglich ist. Die bewegliche Steuerkulisse 80' kann wiederum relativ leicht ausgeführt sein, da das kurzzeitige Wegschwenken des Greiferteils 14 weitgehend kraftfrei erfolgen kann.

Fig. 8 zeigt die Aufnahme von Produkten 60 aus einem Schuppenstrom. Da stets die Vorderkante der Produkte 60 ergriffen bzw. nicht ergriffen wird, können Schuppenströme bei allen der oben gezeigten Vorrichtungen verarbeitet werden.

## Patentansprüche

1. Fördersystem für flächige Produkte (60), insbesondere Druckereiprodukte, umfassend eine Zufördereinrichtung (50) sowie einen Greiferförderer (10) mit einer Mehrzahl von entlang einer Umlaufbahn (U) bewegten Greifern (12), wobei die Greifer (12) jeweils zwei zwischen einer Offenstellung und einer Schliessstellung relativ zueinander verschwenkbare Greiferteile (14, 16) aufweisen, deren Stellung relativ zueinander und/oder relativ zur Umlaufbahn in Abhängigkeit von ihrer Position entlang der Umlaufbahn mittels wenigstens einer Steuervorrichtung, die wenigstens eine mit den Greifern zusammenwirkende Steuerkulisse (28, 30, 40, 80, 80') umfasst, derart einstellbar ist, dass die Greiferteile (14, 16) in einem Übernahmebereich (A) der Umlaufbahn (U) zur Übernahme der Produkte (60) von der Zufördereinrichtung (50) von der Offenstellung in die Schliessstellung überführbar sind, **dadurch gekennzeichnet, dass** Greifer (12) durch die Steuervorrichtung derart steuerbar sind, dass wahlweise einzelne Greifer (12) durch den Übernahmebereich (A) bewegbar sind, ohne ein Produkt (60) von der Zufördereinrichtung (50) aufzunehmen.

2. Fördersystem nach Anspruch, 1 **dadurch gekennzeichnet, dass** die Steuervorrichtung wenigstens eine ansteuerbare Steuerkulisse (28, 30, 40, 80, 80') mit wenigstens einem beweglichen Element umfasst.

3. Fördersystem nach Anspruch 1 oder 2 **dadurch gekennzeichnet, dass** die wenigstens eine Steuerkulisse (30, 80, 80') wenigstens eine Führungsfläche (32, 82, 82') aufweist, die zur Einstellung der Stellung der Greiferteile (14, 16) relativ zueinander und/oder zur Einstellung der Orientierung der Greifer (12) relativ zur Umlaufbahn (U) mit dem Greifer (12), insbesondere einem daran angeordneten Steuerelement (20, 22) oder einem Greiferteil (14, 16), zusammenzuwirken imstande ist.

4. Fördersystem nach Anspruch 3, **dadurch gekennzeichnet, dass** die Lage der Führungsfläche (32, 82, 82') in Bezug auf die Umlaufbahn (U) gesteuert veränderbar ist.

5. Fördersystem nach Anspruch 3 oder 4, **dadurch gekennzeichnet, dass** eine stationäre Steuerkulisse (30, 40) mit einer ersten Führungsfläche (32) sowie eine bewegliche Steuerkulisse (80, 80') mit einer weiteren Führungsfläche (82, 82') vorhanden ist, wobei je nach Stellung der beweglichen Steuerkulisse (80, 80') die erste Führungsfläche (32, 42) oder die weitere Führungsfläche (82, 82') mit dem Greifer (12) zusammenwirkt.

6. Fördersystem nach Anspruch 1, 2 oder 3, **dadurch gekennzeichnet, dass** die wenigstens eine Steuerkulisse (30, 40, 80, 80') zumindest bereichsweise zwei alternative stationäre Führungsflächen sowie wenigstens eine steuerbare Weiche umfasst, wobei mittels der Weiche die mit dem Greifer (12) zusammenwirkende Führungsfläche gesteuert auswählbar ist.

7. Fördersystem nach einem der vorangegangenen Ansprüche, **dadurch gekennzeichnet, dass** der Greiferförderer (10) so relativ zur Zufördereinrichtung (50) angeordnet ist, dass sich die Greifer (12) im Übernahmebereich (A) bei der Bewegung entlang der Umlaufbahn (U) von oben an die Zufördereinrichtung (50) annähern.

8. Fördersystem nach Anspruch 7, **dadurch gekennzeichnet, dass** die Orientierung der Greiferteile (14, 16) im Übernahmebereich (A) sowie die Position der Zufördereinrichtung (50) so gewählt sind, dass die Produkte (60) durch die Zufördereinrichtung (50) bei geöffnetem Greifer (12) zwischen dessen Greiferteile (14, 16) bzw. bei geschlossenem Greifer (12) unter dem Greiferteil (14, 16), das der Zufördereinrichtung (50) zugewandt ist, hinweg bewegt werden.

9. Fördersystem nach Anspruch 8, **dadurch gekennzeichnet, dass** das der Zufördereinrichtung (50) zugewandte Greiferteil (14, 16) in der Schliessstellung des Greifers (12) ein Produkt (60) nach unten abzulenken imstande ist.

10. Fördersystem nach einem der vorangegangenen Ansprüche, **gekennzeichnet durch** eine Steuereinheit (100), die auf die Öffnungs- und Schliessvorrichtung einzuwirken imstande ist.

11. Fördersystem nach Anspruch 10, **gekennzeichnet durch** eine Detektionseinrichtung (110), insbesondere einen optischen Sensor, die das Vorhandensein eines nicht aufzunehmenden Produkts (60) zu erfassen und ein entsprechendes Signal an die Steuereinheit (100) zu übermitteln imstande ist.

12. Verfahren zum Fördern von flächigen Produkten (60), insbesondere Druckereiprodukten, mit einem Fördersystem nach einem der Ansprüche 1-11, mit den folgenden Schritten:
- Fördern der Produkte (60) mit der Zufördereinrichtung (50);
- Ergreifen und Weiterfördern der Produkte (60) durch die Greifer (12) des Greiferförderers (10), indem die Greiferteile (14, 16) im Übernahmebereich (A) von der Offenstellung in die Schliessstellung gebracht werden;
**gekennzeichnet durch** folgende Schritte:
- Steuern der Offen- bzw. Schliessstellung der Greifer (12) derart, dass wahlweise einzelne Greifer (12) **durch** den Übernahmebereich (A) bewegt werden, ohne ein Produkt (60) von der Zufördereinrichtung (50) aufzunehmen.

13. Verfahren nach Anspruch 12, **dadurch gekennzeichnet, dass** die Greifer (12) in der Offenstellung zum Übernahmebereich (A) bewegt werden, wahlweise zur Aufnahme eines Produkts (60) an einer ersten Schliessposition (34) geschlossen werden bzw. zur Nichtaufnahme eines Produkts (60) in Bewegungsrichtung vor der ersten Schliessposition (34) verschwenkt werden.

14. Verfahren nach Anspruch 12, **dadurch gekennzeichnet, dass** die Greifer (12) in der Schliessstellung zum Übernahmebereich (A) bewegt werden, wahlweise zur Aufnahme eines Produkts (60) an einer ersten Öffnungsposition (90) geöffnet und anschliessend an einer ersten Schliessposition (34) geschlossen werden bzw. zur Nichtaufnahme eines Produkts (60) in der Schliessstellung durch den Übernahmebereich (A) bewegt werden.

15. Verfahren nach Anspruch 13 oder 14, **dadurch gekennzeichnet, dass** das der Zufördereinrichtung (50) zugewandte Greiferteil (14, 16) in der Schliessstellung des Greifers (12) bei der Bewegung des Greifers (12) durch den Übernahmebereich (A) ein Produkt (60) nach unten ablenkt.

16. Verfahren nach Anspruch 12, **dadurch gekennzeichnet, dass** die Greifer (12) in der Offenstellung zum Übernahmebereich (A) bewegt werden, wahlweise zur Aufnahme eines Produkts (60) an einer ersten Schliessposition (34) geschlossen werden bzw. zur Nichtaufnahme eines Produkts (60) in der Offenstellung durch den Übernahmebereich (A) bewegt werden.

## Claims

1. A conveyor system for flat products (60), in particular print shop products, containing a feeder device (50), as well as a gripper conveyor (10) with a plurality of grippers (12) moved along an orbital track (U), wherein each gripper (12) comprises two gripper parts (14, 16) which can be pivoted relative to one another between an open position and a closed position, whose orientation relative to one another and/or relative to the orbital track is dependent upon their position along the orbital track and is set by means of at least one control device, which features at least one control guide (28, 30, 40, 80, 80') that interacts with the grippers, such that gripper parts (14, 16) in a transfer area (A) of the orbital track (U) can be transferred from the open position to the closed position for the transfer of the products (60) from the feeder device (50), **characterized in that** grippers (12) can be controlled by the control device in such a way that selectively individual grippers (12) can be moved through the transfer area (A) without taking up a product (60) from the feeder device (50).

2. The conveyor system according to claim 1, **characterized in that** the control device features at least one controllable control guide (28, 30, 40, 80, 80') with at least one movable element.

3. The conveyor system according to claim 1 or 2, **characterized in that** the at least one control guide (30, 80, 80') comprises at least one guiding face (32, 82, 82'), which is capable of interacting with the gripper (12), in particular with a control element (20, 22) thereupon or with a gripper part (14, 16) in order to effect the adjustment of the position of the gripper parts (14, 16) relative to one another and/or the adjustment of the orientation of the gripper relative to the orbital track (U).

4. The conveyor system according to claim 3, **characterized in that** the position of the guiding face (32, 82, 82') with respect to the orbital track (U) can be altered in a controlled manner.

5. The conveyor system according to claim 3 or 4, **characterized in that** a stationary control guide (30, 40) with a first guiding face (32) is present, as well as a movable control guide (80, 80') with a further guiding face (82, 82'), wherein depending upon the position of the movable control guide (80, 80'), the first guiding face (32, 42) or the further guiding face (82, 82') interacts with the gripper (12).

6. The conveyor system according to claim 1, 2 or 3, **characterized in that** the at least one control guide (30, 40, 80, 80') features at least in parts two alternative stationary guiding faces as well as at least one controllable deflector, wherein by means of the deflector the guiding face that interacts with the gripper (12) can be selected in a controlled manner.

7. The conveyor system according to one of the preceding claims, **characterized in that** the gripper conveyor (10) is arranged relative to the feeder device (50) such that as the grippers (12) move along the orbital track (U) in the transfer area (A), they approach the feeder device (50) from above.

8. The conveyor system according to claim 7, **characterized in that** the orientation of the gripper parts (14, 16) in the transfer area (A) as well as the position of the feeder device (50) are selected such that the products (60) are
moved by the feeder device (50) between its gripper parts (14, 16) in the case of open grippers (12), or in the case of closed grippers (12), beneath the gripper part (14, 16) that is facing the feeder device.

9. The conveyor system according to claim 8, **characterized in that** in the gripper's (12) closed position, the gripper part (14, 16) facing the feeder device (50) is capable of deflecting a product (60) downwards.

10. The conveyor system according to one of the preceding claims, **characterized by** a control unit (100) that is capable of affecting the opening and closing device.

11. The conveyor system according to claim 10, **characterized by** a detection device (110), in particular an optical sensor, which is capable of detecting the presence of a product (60) that is not to be transferred and transmitting a corresponding signal to the control unit (100).

12. A method for conveying flat products (60), in particular print shop products, with a conveyor system according to one of the claims 1-11, with the following steps:
- conveyance of the products (60) with the feeder device (50);
- gripping and further conveyance of the products (60) by the grippers (12) of the gripper conveyor (10), by means of the gripper parts (14, 16) being brought from the open position to the closed position in the transfer area (A);
**characterized by** the following steps:
- control of the open and/or closed position of the grippers (12) in such a way that selectively individual grippers (12) can be moved through the transfer area (A) without taking up a product from the feeder device (50).

13. The method according to claim 12, **characterized in that** the grippers (12) are moved to the transfer area (A) in the open position and selectively closed at a first closing location (34) for the taking-up of a product, or pivoted before reaching the first closed position (34) in conveying direction for the rejection of a product (60).

14. The method according to claim 12, **characterized in that** the grippers (12) are moved to the transfer area (A) in the closed position, selectively opened at a first opening location (90) for the taking-up of a product (60) and subsequently closed at a first closing location (34), or are moved through the transfer area (A) in the closed position for the rejection of a product (60).

15. The method according to claim 13 or 14, **characterized in that** the gripper part (14, 16) lacing the feeder device (50) when the gripper (12) is in its closed position, deflects a product (60) downward as the gripper (12) moves through the transfer area (A).

16. The method according to claim 12, **characterized in that** the grippers (12) are moved in the open position to the transfer area (A), are selectively closed at a first closing location (34) for the taking-up of a product (60), or are moved through the transfer area (A) in the open position for the rejection of a product (60).

## Revendications

1. Système de convoyage pour des produits plans (60), en particulier des produits d'imprimerie, comportant un dispositif de convoyage (50) ainsi qu'un convoyeur à préhenseur (10) doté d'une pluralité de préhenseurs (12) qui se déplacent le long d'une trajectoire de circulation (U), dans lequel les préhenseurs (12) présentent respectivement deux pièces de préhenseur (14, 16) qui peuvent être pivotées relativement l'une par rapport à l'autre entre une position d'ouverture et une position de fermeture, et dont la position relativement l'une par rapport à l'autre et/ou relativement par rapport à la trajectoire de circulation comporte en dépendance de sa position le long de la trajectoire de circulation au moyen d'au moins un dispositif de commande qui comporte au moins une coulisse de commande (28, 30, 40, 80 80') qui est en interaction avec les préhenseurs et qui peut être ajustée de telle sorte que les pièces de préhenseur (14, 16) peuvent être transférées dans une zone de reprise (A) de la trajectoire de circulation (U) pour la reprise des produits (60) depuis le dispositif de convoyage (50) de la position d'ouverture jusque dans la position de fermeture, **caractérisé en ce que** les préhenseurs (12) peuvent être commandés par le dispositif de commande de telle sorte que des préhenseurs individuels (12) peuvent être déplacés au choix à travers la zone de reprise (A) sans qu'un produit (60) soit réceptionné depuis le dispositif de convoyage (50).

2. Système de convoyage selon la revendication 1, **caractérisé en ce que** le dispositif de commande comporte au moins une coulisse de commande (28, 30, 40, 80 80') qui peut être commandée avec au moins un élément mobile.

3. Système de convoyage selon l'une ou l'autre des revendications 1 et 2, **caractérisé en ce que** la au moins une coulisse de commande (30, 80, 80') présente au moins une surface de guidage (32, 82, 82') qui est en mesure d'effectuer le réglage de la position des pièces de préhenseur (14, 16) relativement l'une par rapport à l'autre et/ou pour le réglage de l'orientation des préhenseurs (12) relativement par rapport à la trajectoire de circulation (U) avec le préhenseur (12), et qui est en mesure en particulier d'interagir avec un élément de commande (20, 22) qui est agencé dessus ou avec une pièce de préhenseur (14, 16).

4. Système de convoyage selon la revendication 3, **caractérisé en ce que** la position de la surface de guidage (32, 82, 82') peut être modifiée de manière commandée en référence à la trajectoire de circulation (U).

5. Système de convoyage selon l'une ou l'autre des revendications 3 et 4, **caractérisé en ce qu'**une coulisse de commande stationnaire (30, 40) est présente avec une première surface de guidage (32) ainsi qu'avec une coulisse de commande mobile (80, 80') avec une autre surface de guidage (82, 82'), et dans lequel, selon la position de la coulisse de commande mobile (80, 80'), la première surface de guidage (32, 42) ou l'autre surface de guidage (82, 82') est en interaction avec le préhenseur (12).

6. Système de convoyage selon la revendication 1, 2 ou 3, **caractérisé en ce que** la au moins une coulisse de commande (30, 40, 80, 80') comporte au moins zone par zone deux surfaces de guidage stationnaires alternatives ainsi qu'au moins un aiguillage qui peut être commandé et dans lequel il est possible de sélectionner de manière commandée la surface de guidage qui est en interaction avec le préhenseur (12) au moyen de l'aiguillage.

7. Système de convoyage selon des revendications précédentes, **caractérisé en ce que** le convoyeur à préhenseur (10) est agencé relativement par rapport au dispositif de convoyage (50) de telle sorte que les préhenseurs (12) se rapprochent du haut dans la zone de reprise (A) lors du déplacement le long de la trajectoire de circulation (U) sur le dispositif de convoyage (50).

8. Système de convoyage selon la revendication 7, **caractérisé en ce que** l'orientation des pièces de préhenseur (14, 16) dans la zone de reprise (A) ainsi que la position du dispositif de convoyage (50) est choisie de telle sorte que les produits (60) sont déplacés à l'écart à travers le dispositif de convoyage (50) alors que les préhenseurs (12) sont ouverts entre leurs pièces de préhenseur (14, 16) ou alors que les préhenseurs (12) sont fermes sous les pièces de préhenseur (14, 16) qui sont tournées vers le dispositif de convoyage (50).

9. Système de convoyage selon la revendication 8, **caractérisé en ce que** les pièces de préhenseur (14, 16) qui sont tournées vers le dispositif de convoyage (50) sont en mesure de dévier un produit (60) vers le bas dans la position de fermeture du préhenseur (12).

10. Système de convoyage selon des revendications précédentes, **caractérisé par** une unité de commande (100) qui est en mesure d'agir sur le dispositif d'ouverture et sur le dispositif de fermeture.

11. Système de convoyage selon la revendication 10, **caractérisé par** un dispositif de détection (110), en particulier un capteur optique, qui est en mesure de saisir la présence d'un produit (60) qui ne peut pas être réceptionné et qui est en mesure de transmettre un signal correspondant à l'unité de commande (100).

12. Procédé pour le convoyage des produits plans (60), en particulier des produits d'imprimerie, comprenant un système de convoyage selon l'une des revendications 1 à 11 et comportant les étapes suivantes:
- le convoyage des produits (60) avec le dispositif de convoyage (50);
- la saisie et le convoyage complémentaire des produits (60) par les préhenseurs (12) du convoyeur à préhenseur (10), en ce que les pièces de préhenseur (14, 16) sont amenées dans la plage de reprise (A) depuis la position d'ouverture jusque dans la position de fermeture;
**caractérise par** les étapes suivantes:
- la commande de la position d'ouverture et de la position de fermeture des préhenseurs (12) de telle sorte que des préhenseurs individuels (12) sont déplacés au choix à travers la zone de reprise (A) sans qu'un produit (60) soit réceptionné par le dispositif de convoyage (50).

13. Procédé selon la revendication 12, **caractérisé en ce que** les préhenseurs (12) sont déplacés dans la position ouverte vers la zone de reprise (A), et sont fermés au choix pour la réception d'un produit (60) sur une première position de fermeture (34) ou sont pivotés pour ne pas réceptionner le produit (60) dans la direction de déplacement devant la première position de fermeture (34).

14. Procédé selon la revendication 12, **caractérisé en ce que** les préhenseurs (12) sont déplacés dans la position ouverte vers la zone de reprise (A), et sont ouverts au choix pour la réception d'un produit (60) sur une première position d'ouverture (90) et sont ensuite fermés sur une première position de fermeture (34) ou sont déplacés pour ne pas réceptionner le produit (60) dans la position de fermeture à travers la zone de reprise (A).

15. Procédé selon l'une ou l'autre des revendications 13 ou 14, **caractérisé en ce que** les parties de préhenseur (14, 16) tournées vers le dispositif de convoyage (50) dévient un produit (60) vers le bas dans la position de fermeture du préhenseur (12) lors du déplacement du préhenseur (12) à travers la zone de reprise (A).

16. Procédé selon la revendication 12, **caractérisé en ce que** les préhenseurs (12) sont déplacés dans la position ouverte vers la zone de reprise (A), et sont fermés au choix pour la réception d'un produit (60) sur une première position de fermeture (34) ou sont déplacés pour ne pas réceptionner le produit (60) dans la position de fermeture à travers la zone de reprise (A).
